# EUROPÄISCHE PATENTSCHRIFT

(11) **EP 2 444 587 B1**
(45) Veröffentlichungstag und Bekanntmachung des Hinweises auf die Patenterteilung: **26.02.2014**
(21) Anmeldenummer: 11006518.2
(22) Anmeldetag: 08.08.2011
(51) Int. Cl.: E21B 7/24, E21B 6/02, E21B 7/00

(54) **Antriebsvorrichtung**
Drive device
Dispositif d'entraînement

(30) Priorität: 19.10.2010 DE 202010014478 U
(43) Veröffentlichungstag der Anmeldung: 25.04.2012
(73) Patentinhaber: Eurodrill GmbH, 57489 Drolshagen (DE)
(72) Erfinder: Pikowski, Andreas, 57489 Drolshagen (DE); Sönnecken, Ralf, 58540 Meinerzhagen (DE)
(74) Vertreter: Wunderlich, Rainer

(56) Entgegenhaltungen:
- WO-A2-2009/088176
- DE-A1- 3 229 998
- FR-A1- 2 459 356
- US-B1- 7 347 283

## Beschreibung

Die Erfindung betrifft eine Antriebsvorrichtung zum Antreiben eines Bohrgestänges nach dem Oberbegriff des Anspruchs 1. Eine derartige Antriebsvorrichtung umfasst mindestens einen Drehantrieb zum drehenden Antreiben des Bohrgestänges, mindestens einen Vibrationsantrieb zum Erzeugen einer Vibration an dem Bohrgestänge und mindestens einen Anschlussbereich zum Verbinden des Bohrgestänges mit der Antriebsvorrichtung.

Eine Antriebsvorrichtung ist beispielsweise aus der WO 2009/014444 A1 bekannt. Bei dieser Vorrichtung ist der Drehantrieb aus Sicht des Bohrrohres hinter dem Vibrationsantrieb angeordnet und über eine Kupplung von diesem entkoppelt.

WO 2009/088176 A2 beschreibt einen Vibrationshammer mit einem Drehantrieb, welcher eine Dreheinheit und eine Vibrationseinheit umfasst. Ein Kolben ist durch die Dreheinheit und die Vibrationseinheit hindurchgeführt.

DE 32 29 998 A1 offenbart eine Bohrvorrichtung zum Überlagerungsbohren mit einem Innenrohrgestänge, das mit einem Drehschlaghammer verbunden ist, und mit einem Außenrohrgestänge, das mit einem Drehantrieb verbunden ist. Der Drehschlaghammer umfasst ein Schlagwerk, mit welchem ein rückwärtiges Ende des Innenrohrgestänges mit Schlägen beaufschlagt werden kann.

Der Erfindung liegt die **Aufgabe** zugrunde, eine Antriebsvorrichtung zum Antreiben eines Bohrgestänges anzugeben, die besonders vielfältig und flexibel einsetzbar ist.

bie Aufgabe wird erfindungsgemäß durch eine Antriebsvorrichtung mit den Merkmalen des Anspruchs 1 gelöst. Bevorzugte Ausgestaltungen und Variationen der Erfindung sind in den abhängigen Ansprüchen angegeben.

Bei der erfindungsgemäßen Antriebsvorrichtung ist vorgesehen, dass der Drehantrieb zwischen dem Anschlussbereich und dem Vibrationsantrieb angeordnet ist, dass eine Hohlwelle vorgesehen ist, die von dem Drehantrieb drehend und von dem Vibrationsantrieb vibrierend antreibbar ist, und dass sich die Hohlwelle durch den Vibrationsantrieb und den Drehantrieb hindurch erstreckt.

Ein Grundgedanke der Erfindung kann darin gesehen werden, den Vibrationsantrieb, welcher auch als Vibrationszelle bezeichnet werden kann, auf der dem Anschlussbereich abgewandten Seite der Antriebsvorrichtung, also hinter dem Drehantrieb, anzuordnen. Eine Übertragung der von dem Vibrationsantrieb erzeugten Vibrationsbewegung durch den Drehantrieb hindurch ist dabei ausdrücklich erwünscht. Somit ist eine vollständige Entkopplung des gesamten Drehantriebs von dem Vibrationsantrieb nicht nötig.

Ein weiterer Grundgedanke der Erfindung besteht darin, als Hauptwelle der Antriebsvorrichtung eine Hohlwelle vorzusehen, die sich sowohl durch den Drehantrieb als auch durch den Vibrationsantrieb hindurch erstreckt. Die Haupt- beziehungsweise Hohlwelle wird durch den Vibrationsantrieb in Vibration, also in eine oszillierende Bewegung, versetzt. Die Vibration setzt sich durch den Drehantrieb hindurch bis zu dem Anschlussbereich fort.

Zusätzlich zu der Vibration wird die Hohlwelle durch den Drehantrieb in Rotation versetzt. Damit steht am Anschlussbereich eine Überlagerung einer Vibration mit einer Rotation zur Verfügung, die auf das anzuschließende Bohrgestänge übertragen werden kann. Der Drehantrieb kann nicht nur zum drehenden sondern auch zum drehschlagenden Antreiben ausgebildet sein.

Durch die Ausführung der Hauptwelle als Hohlwelle wird eine besonders vielfältig einsetzbare und kompakte Antriebsvorrichtung für verschiedenste Bohrverfahren bereitgestellt. Die Antriebsvorrichtung könnte grundsätzlich als konventioneller Einzelantrieb zum Antreiben eines einzelnen Bohrgestänges oder Bohrrohres eingesetzt werden. Erfindungsgemäß wird die Antriebsvorrichtung als Doppelkopf-Antrieb zum Antreiben eines Innengestänges und eines Außengestänges eingesetzt.

Insbesondere für den Einsatz als Doppelkopf-Antrieb wird durch die Hohlwelle die Möglichkeit geschaffen, ein Bohrgestänge durch den Drehantrieb und den Vibrationsantrieb hindurch anzuordnen und mittels eines hinter dem Vibrationsantrieb angeordneten weiteren Drehantriebs drehend anzutreiben.

Durch den hinter dem Drehantrieb angeordneten Vibrationsantrieb ist die Hohlwelle innerhalb des Drehantriebs, wie bereits dargestellt, ebenfalls einer Vibration ausgesetzt. Damit nicht der gesamte Drehantrieb einschließlich Gehäuse in Vibration versetzt wird, ist in einer bevorzugten Ausführungsform der Erfindung vorgesehen, dass die Hohlwelle innerhalb des Drehantriebs, insbesondere innerhalb eines Gehäuses des Drehantriebs, axial verschiebbar geführt ist.

Zum Aufbringen der Rotationsbewegung auf die Hohlwelle bei gleichzeitig axial vibrierender Hohlwelle ist es erfindungsgemäß bevorzugt, dass die Hohlwelle eine Außenlängsverzahnung aufweist, welche mit einer Verzahnung eines Antriebselements des Drehantriebs in Eingriff ist. Die Außenlängsverzahnung erstreckt sich vorzugsweise zumindest entlang eines axialen Abschnitts der Hohlwelle, welcher innerhalb des Drehantriebs angeordnet ist. Weiterhin weist die Außenlängsverzahnung vorzugsweise ein Zahnprofil auf. Das Zahnprofil kann eine Mehrzahl von Zähnen umfassen, die sich ringförmig um die Hohlwelle erstrecken und jeweils eine Längsachse aufweisen, die sich entlang einer Längsachse der Hohlwelle erstreckt. Damit die Zähne auch bei maximalem Vibrationshub möglichst vollständig mit dem Antriebelement des Drehantriebs in Eingriff sind, weisen die Zähne vorzugsweise mindestens eine Länge auf, die einem maximalen Hub der Hohlwelle entspricht.

Die Flexibilität der Antriebsvorrichtung wird weiterhin dadurch erhöht, dass wahlweise ein Innengestänge oder ein Außengestänge oder grundsätzlich auch sowohl ein Innengestänge und ein Außengestänge an den Anschlussbereich anschließbar ist. Der Anschlussbereich umfasst hierzu eine Anschlusseinrichtung, welche an einem dem anzuschließenden Bohrwerkzeug zugewandten axialen Ende der Hohlwelle angeordnet ist. An die Anschlusseinrichtung kann beispielsweise ausschließlich ein Außengestänge oder ausschließlich ein Innengestänge angeflanscht werden. Weiterhin kann auch sowohl ein Außengestänge als auch ein Innengestänge an den Anschlussbereich beziehungsweise die Anschlusseinrichtung angeschlossen werden. Zur Erhöhung der Flexibilität kann der Anschlussbereich einen Adapter aufweisen, welcher zum Anschließen unterschiedlicher Arten von Bohrgestängen eingerichtet ist. Die Anschlusseinrichtung kann beispielsweise einen Anschlussflansch aufweisen.

Gemäß der Erfindung sind mindestens zwei Drehantriebe vorgesehen, wobei ein erster Drehantrieb mit dem Vibrationsantrieb zu einer Vibrations-Dreheinheit verbunden ist und ein weiterer Drehantrieb als separate Einheit vorgesehen ist. Durch das Vorsehen von mindestens zwei Drehantrieben, insbesondere genau zwei Drehantrieben, ist die Antriebsvorrichtung beispielsweise als Doppelkopf-Bohrantrieb einsetzbar. Hierbei sind die einzelnen Drehantriebe jeweils zum Antreiben eines einzelnen Gestänges vorgesehen, wobei durch einen der Drehantriebe ein Innengestänge und durch den weiteren Drehantrieb ein Außengestänge drehend angetrieben werden kann.

Zum Antreiben eines Innengestänges, welches innerhalb der Hohlwelle anordbar ist, ist der weitere Drehantrieb hinter dem Vibrationsantrieb angeordnet. So kann durch den ersten Drehantrieb, welcher zwischen dem Anschlussbereich und dem Vibrationsantrieb angeordnet ist, ein Außengestänge drehend angetrieben werden. Durch den Vibrationsantrieb kann das Außengestänge zudem in Vibration versetzt werden. Der zweite Drehantrieb treibt ein Innengestänge an, welches sich ausgehend von dem zweiten Drehantrieb durch den Vibrationsantrieb und den ersten Drehantrieb hindurch erstreckt.

Zum Antreiben eines Außengestänges ist der weitere Drehantrieb vor dem ersten Drehantrieb angeordnet. Der erste Drehantrieb befindet sich somit zwischen dem weiteren Drehantrieb und dem Vibrationsantrieb.

In einer bevorzugten Ausgestaltung weist der weitere Drehantrieb eine Durchführung für das Innengestänge auf. Der weitere Drehantrieb umfasst vorzugsweise eine Hohlwelle, durch welchen sich das durch den ersten Drehantrieb angetriebene Gestänge hindurch erstrecken kann. Weiterhin umfasst der weitere Drehantrieb vorzugsweise einen Anschlussbereich zum Anschließen eines Außengestänges. Bei dieser Ausgestaltung der Erfindung kann somit ein Innengestänge durch den ersten Drehantrieb drehend angetrieben und durch den Vibrationsantrieb in Vibration versetzt werden, während ein Außengestänge durch den vor dem ersten Drehantrieb angeordneten weiteren Drehantrieb drehend angetrieben werden kann.

Eine weitere bevorzugte Ausgestaltung der Erfindung ist dadurch gegeben, dass ein Hochdruck-Injektionsgestänge (HDI-Gestänge) in der Hohlwelle anordbar ist. Das Hochdruck-Injektionsgestänge kann an seinem vorderen Ende mit seitlichen Injektionsdüsen versehen sein. Am rückwärtigen Ende des Hochdruck-Injektionsgestänges, welches aus einer Rückseite des Vibrationsantriebs herausragen kann, kann ein Rückspülkopf und/oder ein Anschluss für eine Suspensionszuführung vorgesehen sein.

Die Flexibilität und die Einsatzmöglichkeiten der Antriebsvorrichtung können weiter dadurch gesteigert werden, dass der Drehantrieb und der Vibrationsantrieb lösbar miteinander verbunden sind. Hierdurch kann gegebenenfalls ein weiterer Antrieb zwischen diesen beiden Antrieben angeordnet werden.

In einer weiteren bevorzugten Ausführungsform ist vorgesehen, dass die Hohlwelle einen ersten Hohlwellenabschnitt innerhalb des Drehantriebes und einen zweiten Hohlwellenabschnitt innerhalb des Vibrationsantriebes umfasst, wobei der erste Hohlwellenabschnitt und der zweite Hohlwellenabschnitt über eine ringförmige Drehverbindung drehfest miteinander gekoppelt sind.

Alternativ hierzu kann die Hohlwelle einteilig ausgeführt sein und sich durch den Vibrationsantrieb und den Drehantrieb hindurch erstrecken.

Die Erfindung wird nachfolgend anhand der beigefügten schematischen Zeichnungen weiter erläutert. Hierin zeigt:
- Fig. 1: eine Antriebsvorrichtung als Einzelantrieb mit einem angeschlossenen Innen- und Außengestänge;
- Fig. 2: eine Antriebsvorrichtung mit einem angeschlossenen Hochdruck-Injektionsgestänge;
- Fig. 3: eine Antriebsvorrichtung für eine Doppelkopf-Anwendung mit Vibration am Außengestänge;
- Fig.4: eine Antriebsvorrichtung für eine Doppelkopf-Anwendung mit Vibration am Innengestänge.

Fig. 1 zeigt eine erfindungsgemäße Antriebsvorrichtung 10 mit einem Drehantrieb 14 und einem Vibrationsantrieb 16. Die Antriebsvorrichtung 10 ist insbesondere dazu eingerichtet, ein Bohrgestänge 70 mit einem daran vorgesehenen Bohrwerkzeug drehend und oszillierend anzutreiben. Das Bohrgestänge 70 kann ein Innengestänge 74, ein Außengestänge 76 und/oder ein Hochdruck-Injektionsgestänge 72 aufweisen.

Der Drehantrieb 14 und der Vibrationsantrieb 16 sind auf einer Montagebasis 26 angeordnet und über diese fest miteinander zu einer Einheit verbunden. Die Antriebsvorrichtung mit dem Drehantrieb 14 und dem Vibrationsantrieb 16 kann somit auch als Vibrations-Dreheinheit 12 bezeichnet werden.

Die Montagebasis 26 ist so ausgeführt, dass die Vibrations-Dreheinheit 12 an einem Schlitten eines Bauarbeitsgerätes angeordnet, genauer befestigt, werden kann. Die Montagebasis 26 weist hierzu entsprechende Befestigungseinrichtungen, beispielsweise einen Montageflansch, auf. Mit dem Schlitten kann die Vibrations-Dreheinheit 12 zum Ausführen von Bohrvorgängen entlang eines Mastes oder Mäklers des Bauarbeitsgerätes verfahren werden.

Die Vibrations-Dreheinheit 12 umfasst eine Hauptwelle, welche als Hohlwelle 22 ausgeführt ist. Die Hohlwelle 22 weist eine rohrförmige Öffnung auf und erstreckt sich sowohl durch den gesamten Drehantrieb 14 als auch durch den gesamten Vibrationsantrieb 16 hindurch.

Die Hohlwelle 22 kann mittels des Drehantriebs 14 drehend angetrieben werden. Zum Erzeugen der Drehbewegung ist die Hohlwelle 22 mit einer Außenlängsverzahnung versehen, welche mit einem Antriebselement des Drehantriebes 14 koppelbar ist. Der Drehantrieb 14 weist ein Gehäuse 40 auf. Die Hohlwelle 22 ist innerhalb des Drehantriebs 14, insbesondere relativ zu dem Gehäuse 40, axial verschiebbar gelagert.

Zusätzlich zu der durch den Drehantrieb 14 aufgebrachten Rotationsbewegung kann durch den Vibrationsantrieb 16 eine axiale Vibration an der Hohlwelle 22 erzeugt werden. Der Vibrationsantrieb 16 weist hierzu ein Vibrationselement 36 auf, das vibrierend angetrieben und zur Übertragung der Vibration an die Hohlwelle 22 fest mit dieser verbunden ist. Zum vibrierenden Antreiben des Vibrationselementes 36 mit einem Anschlussflansch können beispielsweise Exzentermassen vorgesehen sein, die außermittig an gegenläufig zueinander rotierenden Wellen befestigt sind. Das Vibrationselement 36 und die Hohlwelle 22 sind innerhalb eines Gehäuses 42 des Vibrationsantriebs 16 axial verschiebbar gelagert.

Das Gehäuse 42 des Vibrationsantriebs 16 und die Aufnahme 40 des Drehantriebs 14 sind voneinander beabstandet angeordnet. Zwischen dem Gehäuse 42 und der Aufnahme 40 oder Halterung ist die Hohlwelle 22 zum Schutz vor äußeren Einflüssen wie Schmutz gleichwohl vollständig umschlossen. Hierzu ist zwischen der Aufnahme 40 und dem Gehäuse 42 ein Hüllelement 38 angeordnet. Das Vibrationselement 36 ragt in Richtung der Aufnahme 40 des Drehantriebs 14 aus dem Gehäuse 42 des Vibrationsantriebs 16 heraus und ist über das Hüllelement 38 mit der gehäuseartigen Aufnahme 40 des Drehantriebs 14 verbunden. Das Hüllelement 38 umschließt die Hohlwelle und ist in der dargestellten Ausführungsform als Faltenbalg ausgeführt. Jedoch sind auch andere Arten eines Hüllelements möglich.

Die Vibrations-Dreheinheit 12 weist eine dem Bohrwerkzeug zugewandte Vorderseite 28 und eine diesem abgewandte Rückseite 30 auf. An der Vorderseite 28 ist ein Anschlussbereich 18 vorgesehen, welcher eine Anschlusseinrichtung 20 zum Anschließen eines Bohrgestänges 70 aufweist. Die Anschlusseinrichtung 20 ist in der dargestellten Ausführungsform als Anschlussflansch ausgebildet. Die Anschlusseinrichtung 20 ist mit der Hohlwelle 22 der Vibrations-Dreheinheit 12 gekoppelt, so dass an der Anschlusseinrichtung 20 sowohl die Drehbewegung als auch die Vibrationsbewegung bereitgestellt wird. Die Anschlusseinrichtung 20 ist mit einem Bohrgestänge 70 oder Bohrrohr koppelbar.

Die Anschlusseinrichtung 20 umfasst ein rohrförmiges Teil mit einer Durchgangsöffnung 21, die mit der rohrförmigen Öffnung der Hohlwelle 22 verbunden und insbesondere koaxial hierzu ausgerichtet ist. Die Anschlusseinrichtung 20 kann weiterhin einen ringförmigen Adapter 34 aufweisen, welcher zur gleichzeitigen Halterung beziehungsweise zum gleichzeitigen Anschließen eines Innengestänges 74 und eines Außengestänges 76 ausgebildet ist, wie in Fig. 1 dargestellt. Alternativ hierzu kann der Adapter 34 auch zur Befestigung lediglich eines Außengestänges 76, wie in Fig. 3 dargestellt, oder zur Befestigung lediglich eines Innengestänges 74, wie in Fig. 4 dargestellt, ausgebildet sein. Der Adapter 34 weist ebenfalls eine Durchgangsöffnung auf, die mit der rohrförmigen Öffnung der Hohlwelle 22 verbunden und insbesondere koaxial hierzu ausgerichtet ist.

Fig. 2 zeigt eine Ausführungsform der Erfindung, bei der innerhalb der Hohlwelle 22 ein Hockruck-Injektionsgestänge 72 angeordnet ist. Das Hockruck-Injektionsgestänge 72 ist durch die gesamte Hohlwelle 22 hindurchgeführt und ragt an beiden axialen Ende über diese hinaus. Über die Anschlusseinrichtung 20 ist das Hockruck-Injektionsgestänge 72 an der Hohlwelle drehfest und axial gesichert angeschlossen.

An dem Hockruck-Injektionsgestänge 72 kann somit eine Rotations- und Vibrationsbewegung bereitgestellt werden.

In Fig. 3 ist eine Ausführungsform der Erfindung gezeigt, bei der mittels der Vibrations-Dreheinheit 12 ein Außengestänge 76 drehend und vibrierend angetrieben werden kann. Zum drehenden Antreiben eines Innengestänges 74, welches sich innerhalb des Außengestänges 76 erstreckt, ist an der Rückseite 30 der Vibrations-Dreheinheit 12 ein weiterer zweiter Drehantrieb 50 angeordnet. Der zweite Drehantrieb 50 kann als konventioneller Drehantrieb mit massiver Hauptwelle oder als Drehantrieb mit Hohlwelle ausgeführt sein. Das von dem zweiten Drehantrieb 50 antreibbare Innengestänge 74 kann sich durch die gesamte Hohlwelle 22 der Vibrations-Dreheinheit 12 hindurch und weiter im Inneren des Außengestänges 76 erstrecken. Das Außengestänge 76 ist somit drehend und vibrierend antreibbar, während das Innengestänge 74 lediglich drehend angetrieben ist. In einer bevorzugten Ausgestaltung ist das Innengestänge 74 in einer entgegengesetzten Drehrichtung zu dem Außengestänge 76 antreibbar, wie in Fig. 3 mittels der bogenförmigen Pfeile gezeigt.

Eine weitere Ausführungsform der Erfindung ist in Fig. 4 dargestellt. Hierbei treibt die Vibrations-Dreheinheit 12 ein Innengestänge 74 drehend und vibrierend an. Das Innengestänge 74 ist über die Anschlusseinrichtung 20 und den Adapter 34 an die Hohlwelle 22 angeschlossen. An der Vorderseite 28 der Vibrations-Dreheinheit 12 ist ein weiterer Drehantrieb 60 angeordnet, welcher zum drehenden Antreiben eines Außengestänges 76 vorgesehen ist. Der weitere Drehantrieb 60 weist hierzu eine als Hohlwelle 62 ausgeführte Hauptwelle auf, durch welche hindurch sich das von der Vibrations-Dreheinheit 12 angetriebene Innengestänge 74 erstrecken kann. Das Innengestänge 74 ist somit drehend und vibrierend antreibbar, während das Außengestänge 76 lediglich drehend angetrieben ist. Die Drehrichtung des Innengestänges 74 kann gegensinnig zu der Drehrichtung des Außengestänges 76 sein, wie in Fig. 4 mittels der bogenförmigen Pfeile gezeigt.

Insgesamt wird mit der erfindungsgemäßen Antriebsvorrichtung 10 und insbesondere mit der Vibrations-Dreheinheit 12 die Möglichkeit geschaffen, flexibel unterschiedliche Bohrverfahren auszuführen.

## Patentansprüche

1. Antriebsvorrichtung zum Antreiben eines Bohrgestänges (70), welches ein Innengestänge (74) und ein Außengestänge (76) aufweist, mit
- mindestens zwei Drehantrieben (14, 50, 60) zum drehenden Antreiben des Innengestänges (74) bzw. des Außengestänges (76),
- mindestens einem Vibrationsantrieb (16) zum Erzeugen einer Vibration an dem Bohrgestänge (70) und
- mindestens einem Anschlussbereich (18) zum Verbinden des Bohrgestänges (70) mit der Antriebsvorrichtung (10),
- wobei ein erster Drehantrieb (14) zwischen dem Anschlussbereich (18) und dem Vibrationsantrieb (16) angeordnet und mit dem Vibrationsantrieb (16) zu einer Vibrations-Dreheinheit (12) verbunden ist,
**dadurch gekennzeichnet,**
- **dass** eine sich durch den ersten Drehantrieb (14) und den Vibrationsantrieb (16) hindurch erstreckende Hohlwelle (22) vorgesehen ist, welche zur Aufnahme des Innengestänges ausgebildet ist und von dem ersten Drehantrieb (14) drehend und von dem Vibrationsantrieb (16) vibrierend antreibbar ist,
- **dass** der Anschlussbereich (18) an einem axialen Ende der Hohlwelle (22) eine Anschlusseinrichtung (20) aufweist, an welche wahlweise das Innengestänge (74) oder das Außengestänge (76) anschließbar ist, und
- **dass** ein zweiter Drehantrieb (50, 60) als separate Einheit vorgesehen ist, welcher zum Antreiben eines innerhalb der Hohlwelle (22) angeordneten Innengestänges (74) hinter dem Vibrationsantrieb (16) oder zum Antreiben des Außengestänges (76) vor dem ersten Drehantrieb (14) angeordnet ist.

2. Antriebsvorrichtung nach Anspruch 1,
**dadurch gekennzeichnet,**
**dass** die Hohlwelle (22) innerhalb des Drehantriebs (14) axial verschiebbar geführt ist.

3. Antriebsvorrichtung nach Anspruch 1 oder 2,
**dadurch gekennzeichnet,**
**dass** die Hohlwelle (22) eine Außenlängsverzahnung aufweist, welche mit einer Verzahnung eines Antriebsritzels des ersten Drehantriebs (14) in Eingriff ist.

4. Antriebsvorrichtung nach einem der Ansprüche 1 bis 3,
**dadurch gekennzeichnet,**
**dass** der zweite Drehantrieb (60) eine Durchführung für das Innengestänge (74) aufweist.

5. Antriebsvorrichtung nach einem der Ansprüche 1 bis 4,
**dadurch gekennzeichnet,**
**dass** ein Hochdruck-Injektionsgestänge (72) in der Hohlwelle (22) anordbar ist.

6. Antriebsvorrichtung nach einem der Ansprüche 1 bis 5,
**dadurch gekennzeichnet,**
**dass** der erste Drehantrieb (14) und der Vibrationsantrieb (16) lösbar miteinander verbunden sind.

7. Antriebsvorrichtung nach einem der Ansprüche 1 bis 6,
**dadurch gekennzeichnet,**
**dass** die Hohlwelle (22) einen ersten Hohlwellenabschnitt innerhalb des ersten Drehantriebs (14) und einen zweiten Hohlwellenabschnitt innerhalb des Vibrationsantriebs (16) umfasst, wobei der erste Hohlwellenabschnitt und der zweite Hohlwellenabschnitt über eine ringförmige Drehverbindung drehfest miteinander gekoppelt sind.

## Claims

1. Drive device for driving a drill rod (70), which has an inner rod (74) and an outer rod (76), with
- at least two rotary drives (14, 50, 60) for driving the inner rod (74) or the outer rod (76) in a rotating manner,
- at least one vibration drive (16) for generating a vibration on the drill rod (70) and
- at least one connection area (18) for connecting the drill rod (70) to the drive device (10),
- wherein a first rotary drive (14) is arranged between the connection area (18) and the vibration drive (16) and connected to the vibration drive (16) to form a vibration rotary unit (12),
**characterized in that**
- a hollow shaft (22) extending through the first rotary drive (14) and the vibration drive (16) is provided, which is designed to accommodate the inner rod and can be driven in a rotating manner by the first rotary drive (14) and in a vibrating manner by the vibration drive (16),
- **in that** at an axial end of the hollow shaft (22) the connection area (18) has a connection means (20), to which the inner rod (74) or the outer rod (76) can be optionally connected, and
- **in that** a second rotary drive (50, 60) is provided as a separate unit, which is arranged behind the vibration drive (16) in order to drive an inner rod (74) arranged inside the hollow shaft (22) or before the first rotary drive (14) in order to drive the outer rod (76).

2. Drive device according to claim 1,
**characterized in that**
the hollow shaft (22) is guided in an axially displaceable manner inside the rotary drive (14).

3. Drive device according to claim 1 or 2,
**characterized in that**
the hollow shaft (22) has an external longitudinal toothing which is engaged with a toothing of a drive pinion of the first rotary drive (14).

4. Drive device according to any one of claims 1 to 3,
**characterized in that**
the second rotary drive (60) has a feed-through for the inner rod (74).

5. Drive device according to any one of claims 1 to 4,
**characterized in that**
a high pressure injection rod (72) can be arranged in the hollow shaft (22).

6. Drive device according to any one of claims 1 to 5,
**characterized in that**
the first rotary drive (14) and the vibration drive (16) are detachably connected to each other.

7. Drive device according to any one of claims 1 to 6,
**characterized in that**
the hollow shaft (22) has a first hollow shaft section inside the first rotary drive (14) and a second hollow shaft section inside the vibration drive (16), wherein the first hollow shaft section and the second hollow shaft section are coupled in a torque-proof manner to each other by way of a ring-shaped rotary connection.

## Revendications

1. Dispositif d'entraînement pour l'entraînement d'une tige de forage (70), qui comprend une tige intérieure (74) et une tige extérieure (76), avec :
- au moins deux dispositifs d'entraînement en rotation (14, 50, 60) pour l'entraînement en rotation de la tige intérieure (74), respectivement de la tige extérieure (76),
- au moins un dispositif d'entraînement en vibration (16) pour la production d'une vibration sur la tige de forage (70), et
- au moins une zone de raccordement (18) pour l'établissement de la liaison de la tige de forage (70) avec le dispositif d'entraînement (10),
- dans lequel un premier dispositif d'entraînement en rotation (14) est disposé entre la zone de raccordement (18) et le dispositif d'entraînement en vibration (16) et est relié au dispositif d'entraînement en vibration (16) pour la constitution d'une unité de rotation et de vibration (12),
**caractérisé :**
- **en ce qu'**il est prévu, à travers le premier dispositif d'entraînement en rotation (14) et le dispositif d'entraînement en vibration (16), un arbre creux (22) s'étendant à travers eux, qui est conformé de manière à recevoir la tige intérieure et qui peut être entraîné en rotation par le premier dispositif d'entraînement en rotation (14) et en vibration par le dispositif d'entraînement en vibration (16),
- **en ce que** la zone de raccordement (18) comprend à une extrémité axiale de l'arbre creux (22) un dispositif de raccordement (20), sur lequel, au choix, la tige intérieure (74) ou la tige extérieure (76) peut être raccordée, et
- **en ce qu'**il est prévu un deuxième dispositif d'entraînement en rotation (50, 60) en tant qu'unité distincte, qui est mis en place à l'arrière du dispositif d'entraînement en vibration (16) pour l'entraînement d'une tige intérieure (74) disposée à l'intérieur de l'arbre creux (22) ou à l'avant du premier dispositif d'entraînement en rotation (14) pour l'entraînement de la tige extérieure (76).

2. Dispositif d'entraînement selon la revendication 1,
**caractérisé :**
**en ce que** l'arbre creux (22) est monté de manière mobile axialement à l'intérieur du dispositif d'entraînement en rotation (14).

3. Dispositif d'entraînement selon la revendication 1 ou 2,
**caractérisé :**
**en ce que** l'arbre creux (22) comprend une denture longitudinale externe, qui est en prise avec une denture d'un pignon d'entraînement du premier dispositif d'entraînement en rotation (14).

4. Dispositif d'entraînement selon une des revendications 1 à 3, **caractérisé :**
**en ce que** le deuxième dispositif d'entraînement en rotation (60) comprend un passage destiné à la tige intérieure (74).

5. Dispositif d'entraînement selon une des revendications 1 à 4, **caractérisé :**
**en ce qu'**une tige d'injection à haute pression (72) peut être disposée dans l'arbre creux (22).

6. Dispositif d'entraînement selon une des revendications 1 à 5, **caractérisé :**
**en ce que** le premier dispositif d'entraînement en rotation (14) et le dispositif d'entraînement en vibration (16) sont reliés l'un à l'autre de manière démontable.

7. Dispositif d'entraînement selon une des revendications 1 à 6, **caractérisé :**
**en ce que** l'arbre creux (22) comprend un premier tronçon d'arbre creux à l'intérieur du premier dispositif d'entraînement en rotation (14) et un deuxième tronçon d'arbre creux à l'intérieur du dispositif d'entraînement en vibration (16), le premier tronçon d'arbre creux et le deuxième tronçon d'arbre creux étant couplés l'un à l'autre de manière solidaire en rotation au niveau d'un élément de liaison en rotation de forme annulaire.
